# EUROPÄISCHE PATENTSCHRIFT

(11) **EP 0 024 354 B1**
(45) Veröffentlichungstag und Bekanntmachung des Hinweises auf die Patenterteilung: **27.06.1984**
(21) Anmeldenummer: 80104909.9
(22) Anmeldetag: 18.08.1980
(51) Int. Cl.: E02B 3/12

(54) **Schalungshülle zum Herstellen von Betonplatten**
Enveloping shuttering for manufacturing concrete slabs
Enveloppe de coffrage pour fabriquer des panneaux de béton

(30) Priorität: 18.08.1979 DE 2933551
(43) Veröffentlichungstag der Anmeldung: 04.03.1981
(73) Patentinhaber: Huesker Synthetic GmbH & Co., D-4423 Gescher (DE)
(72) Erfinder: Huesker-Stiewe, Karl, Dr., D-4423 Gescher (DE); Welkers, Hans, D-4423 Gescher (DE); Monnet, Walter, D-2908 Friesoythe (DE)
(74) Vertreter: Freischem, Werner, Dipl.-Ing.

## Beschreibung

Die Erfindung bezieht sich auf eine Schalungshülle zum Herstellen von Betonplatten, bestehend aus einem Doppelgewebe, dessen Untergewebe und Obergewebe an den Rändern der Hülle miteinander verwebt sind und bei dem das Obergewebe-entlang parallel zu den Rändern in Kett- und Schußrichtung verlaufender Verbindungslinien unter Bildung mehrerer in Draufsicht rechteckiger oder quadratischer Kammern mit dem Untergewebe verbunden ist, wobei jede Kammer das Ausbauchen der Hüllenwände begrenzende Abstandhalter zugeordnet sind und die Kammern über Verbindungsöffnungen mit mindestens einer Einfüllöffnung für den Beton in Verbindung stehen und wobei im Inneren der Schalungshülle durchlaufende Armierungen aus im Beton beständigem Material angeordnet sind.

Schalungshüllen dieser Art sind bekannt aus der CH-A464807 und der FR-A-2 347 492. Mit Hilfe dieser Schaiungshüllen können Betonplatten hergestellt werden, die sich aus mehreren, durch Fugen oder Rinnen weitgehend voneinander getrennten rechteckigen oder quadratischen Einzelplatten zusammensetzen, die aber noch über Betonstege miteinander verbunden sind. Die verbindenden Betonstege entstehen beim Füllen der Schalungshülle in den Öffnungen der die Kammern voneinander trennenden Verbindungslinien.

Die mit Hilfe der Schalungshüllen hergestellten Betonplatten dienen zum Schutz von Böschungen und Sohlen, von Kanälen, Flüssen, ferner zum Schutz von Deichen, Bohlen, Molen an der Küste, Seeufern und dergleichen. Bei Auswaschungen des Untergrundes oder bei Bodenbewegungen bricht die Betonplatte an den Betonstegen entlang der geradlinig verlaufenden, durch die Verbindungslinien der Schalungshülle gebildeten Fugen oder Rinnen und die Bruchstücke in Form rechteckiger oder quadratischer Platten können der Bodenbewegung folgen. Solange die Schalungshülle nicht verrottet oder durch UV-Strahlung, Alterung oder aus sonstigen Gründen geschwächt oder zerstört ist, bleiben die Bruchstücke der Betonplatte in einem geschlossenen Verband. Schalungshüllen der hier in Rede stehenden Art werden aber aus einem Material hergestellt, das nach einigen Jahren so geschwächt ist, daß sie die Bruchstücke der Betonplatte nicht mehr aneinanderhalten können. Die Bruchstücke können dann wandern, so daß im Deckwerk breite Fugen entstehen und die Ufer- oder Kanalböschung nicht mehr ausreichend geschützt ist.

Aus der US-A-4 154 061 ist eine Schalungshülle bekannt, die jeweils nur eine Kammer umschließt und deren obere und untere Hüllenwand aus einem Einfachgewebe bestehen. In dieses Einfachgewebe sind in Kettrichtung verlaufende Verstärkungsfäden eingewebt, die in regelmäßigen Abständen an der Innenseite der Hüllenwände flottieren. Diese flottierenden Bereiche der eingewebten Verstärkungsfäden bilden an den Innenseiten der oberen und unteren Hüllenwand befindliche Ösen, an welche Abstandhalter aus Draht von Hand befestigt sind

Ausgehend von der eingangs beschriebenen Schalungshülle liegt der Erfindung die Aufgabe zugrunde, eine Schalungshülle zu schaffen, mit deren Hilfe eine Betonplatte geschaffen wird, deren plattenartige Bruchstücke auch nach Zerstörung der Schalungshülle miteinander verbunden bleiben.

Diese Aufgabe wird erfindungsgemäß gelöst durch in Kettrichtung verlaufende dehnfähige Armierungsfäden, die im Bereich der Verbindungsöffnungen zwischen den in Schußrichtung verlaufenden Verbindungslinien mit dem Untergewebe verbunden sind. Die Armierungsfäden für die Betonplatten bestehen vorzugsweise aus Nylon bzw. Polyamidgarnen und sind in Form von Kordeln, Litzen, Bändchen oder Seilen in das Doppelgewebe eingebracht. Armierungsfäden in Form von Kordeln können einen Durchmesser von 0,8 bis 1,2 mm haben, während Armierungsfäden in Form von Bändchen einen Querschnitt von beispielsweise 5 mm . 0,6 mm haben können. Die Armierungsfäden können aber auch Stahlcorde sein, die beispielsweise auch zur Armierung von Fahrzeugreifen dienen.

Die zumindest mit dem Untergewebe verbundenen bzw. verwebten Armierungsfäden behindern aufgrund ihrer Dehnfähigkeit nicht das Brechen der Betonplatten an den Fugen bzw. Rinnen, jedoch verhindern sie - weil ihre Dehnfähigkeit begrenzt ist - daß sich die gebrochenen Teile auseinanderbewegen. Die Armierungsfäden sind so in das Doppelgewebe der Schalungshülle eingebracht, daß sie sich beim Füllen der Schalungshülle mit Beton im Beton verankern und zumindest nicht im Bereich der quer zur Böschung verlaufenden Sollbruchlinien oben liegen. Auf diese Weise wird verhindert, daß die Armierungsfäden durch UV-Strahlung oder mechanische Belastung geschwächt oder zerstört werden. Vorteilhafterweise sind die Armierungsfäden im Bereich jeder Kammer einmal mit dem Obergewebe verbunden. Beim Füllen der Schalungshülle mit Beton hebt sich das Obergewebe vom Untergewebe ab, so daß die Armierungsfäden zickzackartig durch die Schalungshülle verlaufen und dabei zuverlässig im Beton verankert werden.

Nach einer bevorzugten Ausführungsform der Erfindung sind die Kammern der Schalungshülle jeweils durch eine Doppelreihe punktförmiger Verbindungen voneinander getrennt. Die punktförmigen Verbindungen können zumindest teilweise durch punktförmige Verwebungen des Obergewebes mit dem Untergewebe gebildet sein. Sie können aber auch von Verbindungsstegen gebildet sein, deren Länge kleiner ist als die Hälfte der Länge der Abstandhalter. Haben die Abstandhalter eine Länge von beispielsweise 25 cm, dann können die Verbindungsstege eine Länge von 6 bis 10 cm haben. Die Verbindungsstege können entsprechend den Abstandhaltern ausgebildet sein.

Durch die Doppelreihe punktförmiger Verbindungen entstehen zwischen den Kammern der Schalungshülle Zwischenbereiche, die ebenfalls mit Beton gefüllt werden. Die in diesen Zwischenbereichen somit gebildete dünnere Betonschicht dient als Sollbruchstelle.

Die Schalungshüllen werden auf eine Böschung so aufgelegt, daß die Kettfäden in Richtung der Neigung der Böschung und die Schußfäden quer zur Böschung verlaufen. Aus diesem Grunde verlaufen die Armierungsfäden in Kettrichtung, da die Gefahr besonders groß ist, daß bei Auswaschungen die gebrochenen Teile der Betonplatte an der Böschung abrutschen. Es kann aber auch vorteilhaft sein, zusätzlich zu den in Kettrichtung verlaufenden Armierungsfäden auch in Schußrichtung Armierungsfäden-vorzusehen, die zumindest im Untergewebe verankert sind. Diese zusätzlichen, rechtwinklig zu den zuerst genannten Armierungsfäden in Schußrichtung verlaufenden Armierungsfäden verhindern das Wandern der Bruchstücke quer zur Böschungsneigung.

Ferner ist es vorteilhaft, auch die Abstandhalter und gegebenenfalls die Verbindungsstege aus einem im Beton beständigen Material herzustellen. Durch diese Abstandhalter ist das gegen UV-Strahlung und sonstige Schädigung geschützte Untergewebe mit der Betonplatte oder deren Bruchstücke verbunden.

Die Abstandhalter können in bekannter Weise durch in Kettrichtung flottierend verlaufende und wechselweise im Unter- und Obergewebe eingebundene Bändchen gebildet sein.

An den Kreuzungen der Doppelreihen punktförmiger Verbindungen sind in weiterer Ausbildung der Erfindung Filterflächen angeordnet, die durch Flottieren der Schuß- und Kettfäden gebildet sind und an deren Rändern das Obergewebe mit dem Untergewebe verwebt ist. Diese Filterflächen bewirken, daß unter der Betonplatte befindliches Wasser nach oben austreten kann, wobei aber Sand und dergleichen von der Filterfläche zurückgehalten wird. Die Filterflächen sind so groß gewählt, daß auch bei hohem Wasserandrang unter der Betonplatte sich kein größerer Wasserdruck aufbauen kann.

Weitere Merkmale der Erfindung ergeben sich aus den Unteransprüchen.

In der folgenden Beschreibung werden Ausführungsbeispiele der Erfindung erläutert, die in den Zeichnungen dargestellt sind. Es zeigt
Fig. 1 eine Draufsicht auf die Schalungshülle,
Fig. 2 eine Ansicht nach der Schnittlinie II-II in Fig. 1 im vergrößerten Maßstab,
Fig. eine Draufsicht auf eine abgewandelte Ausführungsform der erfindungsgemäßen Schalungshülle,
Fig. 4 eine Ansicht der Schnittlinie IV-IV in Fig. 3,
Fig. 5 eine Ansicht nach der Schnittlinie V-V in Fig. 3,
Fig. 6 eine Ansicht nach der Schnittlinie VI-VI in Fig. 3,
Fig. 7 eine Fig. 5 entsprechende Schnittansicht einer abgeänderten Ausführungsform.

Die in den Fig. 1 und 2 dargestellte Schalungshülle besteht aus einem Doppelgewebe, dessen Untergewebe 1 und Obergewebe 2 an den Rändern 3 und 4 miteinander verwebt sind. Ferner ist das Obergewebe 2 und das Untergewebe 1 entlang parallel zu den Rändern 3 und 4 in Kett- und Schußrichtung verlaufender Verbindungslinien 5 und 6 miteinander verbunden bzw. verwebt. Durch die Verbindungen entlang der Verbindungslinien 5 und 6 werden mehrere in Draufsicht quadratische Kammern 7 gebildet. In jeder Kammer sind mehrere das Ausbauchen der Hüllenwände begrenzende Abstandhalter 8 angeordnet. Die Kammern 7 stehen über Verbindungsöffnungen 10 miteinander und mit einer Einfüllöffnung 9 für den Beton in Verbindung. Die Schalungshülle nach Fig. 1 ist beispielsweise in Kettrichtung 10 m lang und in Schußrichtung 5 m breit.

Die Verbindungslinien 5 und 6 sind in Abständen von etwa 1 m angeordnet, so daß die in den Kammern 7 sich bildenden Einzelplatten etwa 1 m² groß sind. Die Abstandhalter 8 haben eine Länge von beispielsweise 25 cm.

Die Schälungshülle wird so auf einer Böschung befestigt, daß die in Schußrichtung verlaufenden Verbindungslinien 5 quer zur Böschung verlaufen. Damit bei Brechen der Betonplatte entlang der in Schußrichtung verlaufenden Verbindungslinien 5 die Bruchstücke nicht abwandern, sind in der Schalungshülle Armierungsfäden 11 eingebracht, die zumindest im Untergewebe 1 verankert sind. Die Armierungsfä- den haben die Form von gewebten oder gewirkten Bändchen, Kordeln, Seifen, und bestehen insbesondere aus Nylon- bzw. Polyamidgarnen. Wie Fig. 2 zeigt, sind die Armierungsfäden 11 so in die Schalungshülle eingebracht, daß bei Füllen der Schalungshülle mit Beton die Armierungsfäden sich im Beton verankern. Die Armierungsfäden 11 sind im Bereich jeder Kammer 7 mindestens einmal mit dem Obergewebe 2 verbunden. Zu beiden Seiten der in Schußrichtung verlaufenden Verbindungslinien 5 sind die Armierungsfäden 11 mit dem Untergewebe 1 verbunden. Dadurch wird erreicht, daß bei derfertigen Betonplatte die Armierungsfäden gegen UV-Einstrahlung und mechanische Beschädigung geschützt sind und ihre hohe Belastbarkeit behalten.

Bei der Schalungshülle nach den Fig. 3 bis 6. werden die Kammern 7 jeweils durch eine Doppelreihe punktförmiger Verbindungen 12, die entlang der Verbindungslinien 5, 5' und 6, 6' verlaufen, voneinander getrennt. Die punktförmigen Verbindungen können durch punktförmige Verwebungen des Obergewebes 2 mit dem Untergewebe 1 gebildet sein. Sie können aber auch durch eingewebte oder eingesetzte Verbindungsstege 12 gebildet sein,-deren Länge kleiner ist als die Hälfte der Länge der Abstandhalter 8. Sind die Abstandhalter 8 etwa 20 bis 25 cm lang, dann können die Verbindungsstege 12 4 bis 10 cm lang sein.

In Fig. 3 erscheinen die Abstandhalter 8 als kleine Kreise, während die Verbindungsstege 12 als Punkte erscheinen. Sowohl die Abstandhalter 8 als auch die Verbindungsstege 12 können von in Kettrichtung verlaufenden Kunststoffbändchen gebildet werden, die abwechselnd im Untergewebe 1 und im Obergewebe 2 eingewebt sind.

Wie Fig. 4 zeigt, werden durch die kürzeren Verbindungsstege 12 zwischen den Kammern 7 Zwischenbereiche 13 geschaffen, die als Sollbruchstellen dienen.

In gleichen Abständen wie die Reihen der Abstandhalter 8 verlaufen in den Kammern 7 in Kettrichtung Armierungsfäden 11, die, wie Fig. 5 zeigt, teils am Untergewebe 1 und teils am Obergewebe 2 angebunden sind. Bei der Ausführungsform nach Fig. 5 sind die Armierungsfäden 11 sowohl an den Verbindungslinien 5 und 5' als auch an den daneben liegenden Reihen der Abstandhalter 8 am Untergewebe 1 angebunden. Die Anbindungen am Untergewebe sind mit 14 bezeichnet. Etwa in der Mitte der Kammer 7 sind die Armierungsfäden 11 am Obergewebe 2 angebunden. Die Anbindungen am Obergewebe sind mit 15 bezeichnet. Durch diese Anordnung der Armierungsfäden 11 im Doppelgewebe wird erreicht, daß beim Füllen der Schalungshülle die Armierungsfäden 11 gestreckt verlaufen, obgleich die. Schalungshülle beim Füllen »schrumpft«.

Wie die Fig. 3 und 6 zeigen, sind an den Kreuzungen der Doppelreihen 5, 5' und 6, 6' punktförmige Verbindungen 12 Filterflächen 16 angeordnet, die durch Flottieren der Schuß- und Kettfäden des Doppelgewebes gebildet sind. Die Filterflächen 16 sind quadratisch und ihre Seitenlänge ist etwa halb so groß wie die Seitenlänge der Kammern 7. Die Seitenlänge der Filterflächen 16 ist auch dreimal so groß wie der Abstand der Verbindungslinien 5, 5' und 6, 6'voneinander. Die Filterflächen bewirken, daß Wasser von unten durch das Deckwerk gelangen kann, gleichzeitig aber Sand zurückgehalten wird.

Die in Kettrichtung verlaufenden eingewebten Armierungsfäden behindern wegen ihrer Dehnbarkeit nicht das Brechen der Platten in den Zwischenbereichen 16. Sie verhindern aber, daß die Plattenteile auseinanderstreben bzw. wandern. Auch wird durch diese Armierungsfäden verhindert, daß die Einzelplatten sich aufeinanderschieben.

Bei der Ausführungsform nach Fig. 7 sind die Armierungsfäden 11 an den Anbindungspunkten 14 mehrfach mit dem Untergewebe 1 verbunden und einmal bei der Anbindung 15 am Obergewebe 2. Da sich beim Verfüllen der Schalungshülle mit Beton die Hüllenwände zwischen den Abstandhaltern 8 und den Verbindungsstegen 12 ausbauchen, sind die Armierungsfäden 11 im Beton verankert, sofern dafür gesorgt wird, daß die Armierungsfäden durch Anbindung an das Obergewebe 2 straffgehalten werden.

Die aus Fig. 1 ersichtlichen, in Schußrichtung verlaufenden Armierungsfäden 19 können in ihrem Verlauf entsprechend den Armierungsfäden 11 angeordnet und mit dem Unter- und Obergewebe verbunden sein. Wegen der geringeren Belastung können die in Schußrichtung verlaufenden Armierungsfäden 19 schwächer ausgebildet oder weniger dicht angeordnet sein.

Nicht nur die Abstandhalter 8, sondern auch die aus den Fig. 3-7 ersichtlichen ähnlich ausgebildeten, jedoch kürzeren Verbindungsstege 12 können aus einem in Beton beständigen Material hergestellt sein, so daß nach Brechen der Betonplatte die Bruckstücke einerseits durch die Armierungsfäden 11 und andererseits durch das geschützte und über Abstandhalter 8 und die Verbindungsstege 12 mit den Betonbruchstükken verbundenen Untergewebe in ihrer richtigen Lage gehalten werden.

Die Fig. 2, und 7 zeigen, daß die Armierungsfäden 11 auch im Bereich der Sollbruchlinien bzw. zwischen den beiden Reihen der Verbindungspunkte bzw. Verbindungsstege 8 geschützt innerhalb der Betonplatte verlaufen.

## Patentansprüche

1. Schalungshülle zum Herstellen von Betonplatten, bestehend aus einem Doppelgewebe, dessen Untergewebe (1) und Obergewebe (2) an den Rändern (3,4) der Hülle miteinander verwebt sind und bei dem das Obergewebe (2) entlang parallel zu den Rändern in Kett- und Schußrichtung verlaufender Verbindungslinien (5, 6) unter Bildung mehrerer in Draufsicht rechteckiger oder quadratischer Kammern (7) mit dem Untergewebe (1) verbunden ist, wobei jeder Kammer (7) das Ausbauchen der Hüllenwände begrenzende Abstandhalter (8) zugeordnet sind und die Kammern über Verbindungsöffnungen (10) mit mindestens einer Einfüllöffnung für den Beton in Verbindung stehen und wobei im Inneren der Schalungshülle durchlaufende Armierungen aus im Beton beständigen Material angeordnet sind, gekennzeichnet durch in Kettrichtung verlaufende dehnfähige Armierungsfäden (11), die im Bereich der Verbindungsöffnungen (10) zwischen den in Schußrichtung verlaufenden Verbindungslinien (5, 5') mit dem Untergewebe (1) verbunden sind.

2. Schalungshülle nach Anspruch 1, dadurch gekennzeichnet, daß die Armierungsfäden (11) im Bereich jeder Kammer (7) einmal mit dem Obergewebe (2) verbunden sind.

3. Schalungshülle nach Anspruch 2, dadurch gekennzeichnet, daß die Armierungsfäden (11) zu beiden Seiten der in Schußrichtung verlaufenden Verbindungslinien (5, 5') mit dem Untergewebe (1) verbunden sind.

4. Schalungshülle nach einem der Ansprüche 1 bis 3, dadurch gekennzeichnet, daß die Kammern (7) jeweils durch eine Doppelreihe punktförmiger Verbindungen (12), die entlang der Verbindungslinien (5, 5'; 6, 6') verlaufen, voneinander getrennt sind.

5. Schalungshülle nach Anspruch 4, dadurch gekennzeichnet, daß die punktförmigen Verbindungen durch Verwebungen des Obergewebes (2) mit dem Untergewebe (1) gebildet sind.

6. Schalungshülle nach Anspruch 4, dadurch gekennzeichnet, daß die punktförmigen Verbindungen durch 2 bis 12 cm lange Verbindungsstege (12) gebildet sind.

7. Schalungshülle nach einem der Ansprüche 4 bis 6, dadurch gekennzeichnet, daß an den Kreuzungen der Doppelreihen (5, 5', 6, 6') punktförmiger Verbindungen Filterflächen (16) angeordnet sind, die durch Flottieren der Schuß-und Kettfäden gebildet sind und an deren Rändern (17) das Obergewebe (2) mit dem Untergewebe (1) verwebt ist.

8. Schalungshülle nach Anspruch 7, dadurch gekennzeichnet, daß die Filterflächen (16) quadratisch sind und ihre Seitenlänge etwa halb so groß ist wie die Seitenlänge der Kammern (7).

9. Schalungshülle nach einem der Ansprüche 1 bis 8, dadurch gekennzeichnet, daß die Abstandhalter (8) von in Kettrichtung verlaufenden, im Ober- und Untergewebe wechselweise eingebundenen Bändchen gebildet sind, die aus einem im Beton beständigen Material, vorzugsweise Polyamid bzw. Nylon, bestehen.

10. Schalungshülle nach einem der Ansprüche 1 bis 9, gekennzeichnet durch in Schußrichtung verlaufende, aus im Beton beständigem Material bestehenden Armierungsfäden (19), die zumindest im Untergewebe (1) verankert sind.

## Claims

1. A concrete casing form for producing concrete slabs, made up of a double fabric, the lower fabric layer (1) and upper fabric layer (2) whereof are weavingly joined together at the edges (3 and 4) of the casing and in the case of which the upper fabric layer (2) is joined along connection lines (5 and 6) running parallel to the edges in the warp and filler thread directions with the lower fabric layer (1) so that a number of spaces (7) are formed that are rectangular or square in plan view, and each such space (7) has links (8) limiting outward bulging of the casing walls and the spaces are joined up by way of connection openings (10) with at least one filling opening for the concrete and inside the casing form there are reinforcing ties designed to keep their properties in the concrete, said ties running right through the casing, characterized by stretchable reinforcing threads (11) running in the warp direction, said threads (11 ) being joined with the lower fabric layer (1) at the connection openings (10) between the connection lines (5 and 5') running in the filler thread direction.

2. The concrete casing form as claimed in claim 1, characterized in that the reinforcing threads (11) are joined once with the top fabric layer (2) at each space (7).

3. The concrete casing form as claimed in claim 2, characterized in that the reinforcing threads (11) are joined with the lower fabric layer (1) on both sides of the connection lines (.5 and 5') running in the filler thread direction.

4. The concrete casing form as claimed in any one of claims 1 to 3, characterized in that the spaces (7) are in each case separated from each other by a double row of dot-like connections (12), same running along the connection lines (5, 5' and 6,6').

5. The concrete casing form as claimed in claim 4, characterized in that the said dot-like connections are formed by weavingly formed connections between the upper fabric layer (2) and the lower fabric layer (1).

6. The concrete casing form as claimed in claim 4, characterized in that the said dot-like connections are formed by 2 to 12 cm long connection bridges.(12).

7. The concrete casing form as claimed in any one of claims 4 to 6, characterized in that at the cross-over points of the double rows (5, 5' and 6, 6') of dot-like connections there are filter windows (16), same being formed by floating filler and warp threads and at the edges (17) of same the upper fabric layer (2) is weavingly joined to the lower fabric layer (1).

8. The concrete casing form as claimed in claim 7, characterized in that the said filter windows (16) are square and the length of the sides thereof is is about half as large as the length of the sides of the spaces (7).

9. The concrete casing form as claimed in any one of claims 1 to 8, claim 1 characterized in that the links (8) are formed by bands running in the warp thread direction, same being alternately woven into the upper and lower fabric layers, said bands being made of a material keeping its properties in concrete as for example a polyamide such as nylon.

10. The concrete casing form as claimed in any one of claims 1 to 9, characterized by reinforcing threads (19) running in the filler thread direction and made of a material keeping its properties in concrete, said threads being fixed in place at least in the lower fabric layer (1).

## Revendications

1. Enveloppe de coffrage, pour la fabrication de plaques de béton, comprenant un tissu double, dont le tissu de dessous (1) et le tissu de dessus (2) sont tissés ensemble sur les bords de l'enveloppe et sont liés entre eux selon des lignes de liaison parallèles aux bords, dans le sens de trame et de la chaîne, avec formation de plusieurs alvéoles (7), qui vues de dessus apparaissent rectangulaires ou carrées, des fixateurs de distances (8) du bombement de la paroi de l'enveloppe étant aménagés pour chaque alvéole (7), les alvéoles étant reliées, par l'intermédiaire d'orifices de liaison (10) avec au moins un orifice de remplissage du béton, des renforts en un matériau résistant au béton passant à l'intérieur de l'enveloppe de coffrage, caractérisée en ce qu'elle comprend, dans le sens de la chaîne, des fils de renfort extensibles (11), qui sont liés au tissu de dessous (1), dans la zone des orifices de liaison (10), entre les lignes de liaison (5, 5'), dans le sens de la trame.

2. Enveloppe de coffrage selon la revendication 1, caractérisée en ce que les fils de renfort (11) sont liés, dans la zone de chaque alvéole (7), une fois avec le tissu de dessus (2).

3. Enveloppe de coffrage selon la revendication 2, caractérisée en ce que les fils de renfort (11) sont liés avec le tissu de dessous (1), des deux côtés des lignes de liaison (5, 5') dans le sens de la trame.

4. Enveloppe de coffrage selon l'une des revendications 1 à 3, caractérisée en ce que les alvéoles (7) sont séparées les unes des autres chaque fois par une double rangée de liaisons par points, qui longe les lignes de liaison (5,5'; 6, 6').

5. Enveloppe de coffrage selon la revendication 4, caractérisée en ce que les liaisons par points sont formées par tissage du tissu de dessus (2) avec le tissu de dessous (1 ).

6. Enveloppe de coffrage selon la revendication 4, caractérisée en ce que les liaisons par points sont formées selon des traits de 2 à 12 cm de long.

7. Enveloppe de coffrage selon l'une des revendications 4 à 6, caractérisée en ce que, au croisement des rangées doubles (5, 5'; 6, 6') de liaison par points, sont aménagées des surfaces filtrantes (16), formées par des fils flottants de chaîne et de trame et aux bords desquelles le tissu de dessus (2) est tissé avec le tissu de dessous (1).

8. Enveloppe de coffrage selon la revendication 7, caractérisée en ce que les surfaces filtrantes sont carrées et que leur côté est environ la moitié de celui des alvéoles (7).

9. Enveloppe de coffrage selon l'une des revendications 1 à 8, caractérisée en ce que les fixateurs de distances (8) sont formés de bandelettes, dans le sens de la chaîne et incorporés alternativement dans le tissu de dessus et le tissu de dessous, constituées d'un matériau résistant au béton, de préférence polyamide, tel que le nylon.

10. Enveloppe de coffrage selon l'une des revendications 1 à 9, caractérisée par des fils de renfort (19), dans le sens de la trame, constitués d'un matériau résistant au béton, et qui sont ancrés au moins dans le tissu de dessous (1).
